# EUROPÄISCHE PATENTSCHRIFT

(11) **EP 0 731 433 B1**
(45) Veröffentlichungstag und Bekanntmachung des Hinweises auf die Patenterteilung: **18.03.1998**
(21) Anmeldenummer: 95120403.1
(22) Anmeldetag: 22.12.1995
(51) Int. Cl.: G09F 3/03, G09F 3/14

(54) **Schiebeplombe**
Sliding seal
Sceau coulissant

(30) Priorität: 10.03.1995 CH 698/95
(43) Veröffentlichungstag der Anmeldung: 11.09.1996
(73) Patentinhaber: STOBA AG, CH-9326 Horn (CH)
(72) Erfinder: Ras, Willem, CH-9315 Neukirch-Egnach (CH); Spirig, Walter, CH-9444 Diepoldsau (CH)
(74) Vertreter: Hunziker, Jean

(56) Entgegenhaltungen:
- BE-A- 550 773
- DE-U- 6 806 832
- NL-A- 37 618
- US-A- 1 517 670
- US-A- 2 582 295

## Beschreibung

Die Erfindung bezieht sich auf eine Schiebeplombe nach dem Oberbegriff des Anspruchs 1.

Plomben dieser Art kommen vor allem zur Kennzeichnung von Gegenständen zur Anwendung, bei denen sich irgendwo eine Schlaufe einhängen (z.B. an einem Knopf eines Kleidungsstückes) oder durchziehen lässt (z.B. bei Knopflöchern oder bei Waren mit Ringen oder Oesen). Auch kleinere Gegenstände, insbesondere Schmuckwaren aber auch Brillengestelle eignen sich zur Kennzeichnung mittels einer solchen Plombe.

Bekannt sind körperliche Marken, Etiketts oder Gütesiegel dieser Art, bei denen die Schlaufe mit ihren Schenkelenden parallellaufend nebeneinander am Etikett fixiert bzw. im Marken- oder Siegelkörper verankert, beispielsweise wenn letzterer aus Kunststoff besteht, in diesen eingegossen sind. Hierbei dient das Etikett bzw. der Marken- oder Siegelkörper als Informationsträger. Nachteilig ist hierbei, dass die Schlaufe in ihrer Länge unveränderlich ist und auch ziemlich lang sein muss, um ein Durchstossen des Etiketts bzw. des Marken- oder Siegelkörpers beim Anschlaufen zu ermöglichen. Besonders unangenehm ist aber, dass solche Marken, Etiketts oder Gütesiegel ohne weiteres wieder vom Gegenstand gelöst und an einem anderen Gegenstand wieder in gleicher Weise befestigt werden können, was Manipulationen durch Unbefugte, beispielsweise das Vertauschen von Preisetiketts Tür und Tor öffnet.

Zur Behebung dieser Nachteile sind körperliche Kennzeichnungsmittel bekannt geworden, bei denen die Länge der Schlaufe verstellbar ist. Nach der FR-PS 82 11 437 beispielsweise, ist hierzu das Ende des einen Schlaufenschenkels fest in einem Plombenkörper verankert und dieser weist einen Kanal auf, in welchen nach dem Anschlaufen oder Einhängen der Marke am auszuzeichnenden Gegenstand und Wahl der gewünschten Schlaufenlänge der andere Schlaufenschenkel unverschiebbar oder mit Reibungshaftung im Plombenkörper eingeklemmt werden kann.

Eine ähnliche Lösung zeigt die in der CH-PS 559 401 beschriebene Plombe, bei welcher die Länge der Schlaufe dadurch verstellbar ist, dass einer oder beide Schenkel der Schlaufe mit so satter Reibung in einem Kanal des Plombenkörpers verschiebbar geführt sind, dass dieser Schenkel bzw. diese Schenkel sich nur unter Einwirkung einer Kraft verschieben lassen.Nach dem Anschlaufen oder Einhängen kann, durch Ziehen an einem bzw. beiden vom Plombenkörper vorstehenden Schlaufenenden, die Schlaufe auf das gewünschte Mass verkürzt werden, beispielsweise bis der Plombenkörper unmittelbar am ausgezeichneten Gegenstand anliegt.

Eine weitere ähnliche Lösung zeigt ebenfalls die in DE-U-68 06 832 beschriebene Plombe, bei welcher beide Schenkel der Schlaufe im Plombenkörper verschiebbar ausgebildet sein können.

Die vorgängig genannten bekannten Lösungen lassen sich aber, ebenso wie die zuerst genannte bekannte Lösung, durch Vergrösserung der Schlaufe wieder vom Gegenstand lösen und an einem anderen Gegenstand wieder anbringen, wenn nicht zusätzliche Massnahmen getroffen werden, um dies zu verhindem. Solche Massnahmen können beispielsweise darin bestehen, dass die nach Anbringen der Plombe aus dem Plombenkörper noch vorstehenden freien Schenkelenden möglichst nahe am Plombenkörper gekappt oder abgebrannt werden. Erst dann lässt sich die Plombe nicht mehr unbefugterweise ohne sichtbare Spuren entfernen, da hierzu entweder die Schlaufe durchgeschnitten werden muss oder beim Ziehen am PLombenkörper das eine oder beide Enden des Schlaufenmaterials aus dem Plombenkörper gezogen und nicht mehr eingefädelt werden können.

Die eben beschriebenen Lösungen nach der FR-PS 82 11 437 und CH-PS 559 401 lassen sich aber nur unter Verwendung eines in der Herstellung vergleichweise aufwendigen körperlichen Plombenkörpers realisieren. Ein gesichertes Anbringen einer flächigen Marken, beispielsweise eines Etiketts o.ä. lässt sich mit diesen bekannten Plomben nicht bewerkstelligen. Ausserdem ist das zur Sicherung erforderliche Entfernen der vorstehenden Schlaufenenden nachdem die Plombe am auszustattenden Gegenstand angebracht wurde zeitraubend und oft mühselig und es kann hierbei leicht zu Beschädigungen des "plombierten" Gegenstandes kommen. Schliesslich ist es auch mit den Lösungen gemäss den erwähnten Druckschriften nicht möglich bestehende Marken, Etiketts oder Gütesiegel mit Schlaufen fixer Länge so umzurüsten, dass sie mit Plombeneffekt an Gegenständen angebracht werden können.

Hier greift nun die vorliegenden Erfindung ein. Sie löst die Aufgabe, eine Schiebeplombe der eingangs genannten Gattung zu schaffen, welche unter Vermeidung der Nachteile bekannter Ausführungen nicht nur sehr einfach und billig, beispielsweise in einem Stanz- und Biege- oder Pressvorgang herstellbar ist, sondern mit welcher auch mit einer Handbewegung eine mit der Plombe versehene, und über die Schlaufe am Produkt befestigte körperliche Marken, Etiketts oder Gütesiegel mit ausreichender Sicherheit vor böswilligen Manipulationen "plombiert" werden kann, wobei auch bereits bestehende oder in einem getrennten Arbeitsgang hergestellte körperliche Marken, Gütesiegel oder Etiketts mit daran fest verankerter Schlaufe fixer Länge nachträglich umgerüstet werden können.

Diese Aufgabe wird durch eine Schiebeplombe mit den Merkmalen des Kennzeichens des Anspruchs 1 gelöst.

Eine solche Plombe lässt sich mit einer Schlaufenlänge herstellen, die ein Anschlaufen an den auszustattenden Gegenstand ohne weiteres ermöglicht. Danach genügt es, durch Verschieben des Plombenkörpers entlang den von ihm umschlossenen Schlaufenschenkeln in Richtung auf den Schlaufenbogen hin die Schlaufe zu verkleinern bzw. zu verkürzen, bis der Plombenkörper unmittelbar am Gegenstand anliegt. Da sich der Plombenkörper nicht mehr zurückschieben lässt, kann die Plombe nur noch durch Aufschneiden der Schlaufe oder Zerstören des Plombenkörpers entfernt werden, beides Manipulationen, die sofort erkennbar sind.

In den unabhängigen Ansprüchen sind besonders kostengünstig herstellbare Plombenkörper angegeben.

Nachfolgend werden anhand der Zeichnung Ausführungsbeispiele des Erfindungsgegenstandes beschrieben und einige Anwendungsmöglichkeiten erläutert. In der Zeichnung zeigt:
- Fig. 1: eine Ansicht einer erfindungsgemässen Plombe, bei welcher die Schlaufenenden in einer körperlichen Marke, beispielsweise einem Gütesiegel verankert sind,
- Fig. 2: eine Ansicht analog derjenigen der Figur 1, bei welcher die Schlaufe mit dem Plombenkörper an einem flächigen Etikett, beispielsweise einem Preisetikett angebracht ist.
- Fig. 3: in grösserem Massstab eine perspektivische Ansicht des Plombenkörpers gemäss den Fig. 1 und 2,
- Fig. 4a bis Fig. 4f: Stirnansichten des Plombenkörpers zur Veranschaulichung verschiedener Phasen eines Herstellungsvorganges durch Stanzen und Biegen,
- Fig. 5 und 6: perspektivische Ansichten des Plombenkörpers in seinen Bearbeitungsstadien gemäss den Fig. 4e und 4f,
- Fig. 7: die Plombe der Fig. 1 an einer Brille befestigt, und
- Fig. 8: die Plombe der Fig. 1 an einem Knopfloch eines Hemdes oder einer Bluse befestigt.

Die Figuren 1 und 2 der Zeichnung zeigen eine Plombe mit einem Informationsträger 1, mit welchem die Enden der Schenkel 2, 3 einer allgemein mit 4 bezeichneten Schlaufe aus flexiblem, fadenförmigen Material parallellaufend unlösbar verbunden sind. Im Beispiel der Fig. 1 ist der Informationsträger 1 eine körperliche Marke aus Aluminium und Karton, in welcher die Enden der Schlaufe 4 verankert, z.B. bei der Herstellung der Marke eingeklemmt sind. Statt an einer solchen Marke könnte die Schlaufe 4 auch in eine körperliche Marke auf Kunststoff eingegossen sein oder, wie in Fig. 2 gezeigt, an einem flächigen Etikett unlösbar befestigt sein. Die Schlaufe 4 selbst kann, wie es in der Fig. 1 dargestellt ist, aus einem abgelängten Abschnitt eines fadenförmigen textilen Materials, z.B. aus einem Stück Kordel, geformt sein. Sie kann aber auch dadurch hergestellt sein, dass zwei parallel verlaufende Kordelstücke an ihrem einen Ende z.B. durch Verknoten, Verkleben oder Verbinden mittels eines Clips untrennbar miteinander verbunden werden, was eine kontinuierliche und automatisierte Herstellung erlaubt. Die in der Fig. 1 dargestellte Plombe ist beispielsweise mit einer solchen Schlaufe versehen.

Zwischen dem Informationsträger 1 und dem Schlaufenbogen 5 ist ein allgemein mit 6 bezeichneter Plombenkörper angeordnet, welcher die beiden Schlaufenschenkel 2, 3 parallellaufend satt, jedoch längsverschiebbar, umschliesst.

Wie die Fig. 3 bis 6 erkennen lassen, ist dieser Plombenkörper 6 ein durch Einbiegen zweier seitlicher Lappen 7, 8 eines etwa rechteckigen Zuschnitts entstandenes hülsenförmiges Gebilde mit zwei Kanälen 14 und 15 zur Aufnahme der Schlaufenschenkel 2 bzw. 3. Hierzu ist im mittleren Teil des ursprünglichen Zuschnitts eine Rippe 9 geformt. Der Querschnitt dieses hülsenförmigen Gebildes ist aus den Fig. 4f und 6 ersichtlich. In jedem der beiden seitlichen Lappen 7, 8 ist eine Zunge 10 ausgeschnitten und schräg in den jeweiligen Hülsenkanal 14 bzw. 15 ragend abgebogen. Die freien Enden der Zungen 10, welche in die beiden Kanäle 14, 15 des Plombenkörpers 6 ragen, sind zweckmässig spitz zulaufend geformt.

Ein solcher Plombenkörper 6 lässt sich leicht und billig als Stanzteil, vorzugsweise aus rostbeständigem Material sehr hoher Festigkeit herstellen, und durch einen Biege- oder Pressvorgang um die parallel verlaufend in die Känale 14, 15 eingelegten Schenkel 2, 3 einer aus einer Kordel aus faserigem Material gebildeten Schlaufe biegen. Die Befestigung an der Schlaufe erfolgt dabei zweckmässig mit den Enden der Zungen 10 gegen den Informationsträger 1 gerichtet möglichst nahe am Informationsträger 1, sodass die Schlaufe 4 die grösstmögliche Oeffnung aufweist.

Eine vorteilhafte Folge der verschiedenen Stanz- und Biegevorgänge bei der Herstellung des Plombenkörpers ist in den Fig. 4a bis 4f und 5, 6 veranschaulicht. Danach werden in in einem kontinuierlichen Verfahren aus einem Band (nicht dargestellt) zunächst etwa rechteckige Zuschnitte und an den entsprechenden Stellen die beiden Zungen 10 ausgestanzt (Fig. 4a und 4b). Im nun folgenden Biege- oder Pressvorgang wird zunächst im Mittelteil des Stanzlings die Rippe 9 geformt (Fig. 4c) und die seitlichen Lappen 7 und 8 bis in die Lage gemäss Fig. 4e und Fig. 5 umgebogen. In diesem Zeitpunkt können nun, ebenfalls in einem kontinuierlichen Arbeitsgang, die Schlaufenschenkel 2, 3 einer an einem Informationsträger befestigten Schlaufe 4 je in einen der so gebildeten Kanäle 14 und 15 eingelegt werden, worauf dann in einem abschliessenden Biege- oder Pressvorgang der Plombenkörper 6 um die Schlaufenschenkel 2,3 geschlossen wird. (Fig. 4f und Fig. 6). Der letztgenannte Schliessvorgang der vorgestanzten und vorgebogenen Stanzlinge kann auch, z.B. zum nachträglichen Ausrüsten einer Plomber mit unveränderlicher Schlaufenlänge, mittels eines geeigneten Crimpwerkzeuges erfolgen.

Wie die beschriebene Plombe an einem damit auszustattenden Produkt befestigt wird, veranschaulichen rein beispielsweise die Fig. 7 und 8. Dieses Produkt muss natürlich irgendeine Oese oder ein Loch zum Durchziehen der Schlaufe 4 oder ein stabförmiges Element oder einen Knopf zur Aufnahme der Schlaufe 4 aufweisen. Soll die Plombe am Knopfloch eines Kleidungsstückes, z.B. eines Hemdes wie in Fig. 8 gezeigt oder an einem Ring angebracht werden, wird zuerst die Schlaufe 4 durch das Knopfloch oder den Ring hindurchgezogen. Hierauf zieht man die körperliche Marke 1 oder das an der Schlaufe befestigte Etikett durch die Schlaufe hindurch, sodass am Knopfloch oder am Ring ein Macramé-Knoten 12 entsteht. Nun wird der Plombenkörper 6 bis unmittelbar an den Knoten 12 verschoben. Die fedemden Zungen 10 gleiten hierbei auf dem Schlaufenmaterial der beiden Schlaufenschenkel 2, 3 in den Kanälen 14, 15 des Plombenkörpers 6, ohne diese Verschiebung merklich zu behindern. Ist der Plombenkörper 6 aber einmal in diese Endlage verschoben, lässt er sich nicht mehr zurückschieben, weil bei jedem Versuch hierzu die als Sperrorgane wirkenden Zungen 10 mit ihrem freien Ende in das Material der Schlaufe 4 eindringen und jegliche Verschiebung verunmöglichen.

Die Fig. 7 veranschaulicht die Anbringung einer Plombe der beschriebenen Art als Kennzeichnungsmittel an einem Brillengestell. Da hier der Knoten 12 an der Verengung beim Schamier angezogen werden kann, lässt sich auch bei dieser Anwendung eine Plombe, einmal angebracht, nicht mehr entfernen und wieder anbringen.

Selbstverständlich ist es auch denkbar, den Plombenkörper 6 statt wie im dargestellten Beispiel mit nur einer Zunge pro Kanal, auch mit mehreren, in jeden Kanal ragenden federnden Zungen zu versehen. In der Regel wird aber die dargestellte einfache Ausführung bereits alle gestellten Sicherheitsanforderungen erfüllen.

## Patentansprüche

1. Schiebeplombe mit einer Schlaufe (4) aus flexiblem, fadenförmigen Material, deren beide Schenkel (2,3) einen Plombenkörper (6) durchsetzen und anschliessend an einem flächigen oder körperlichen Informationsträger (1) verankert sind, wobei im Plombenkörper (6) für jeden der beiden parallellaufenden Schenkel (2, 3) der Schlaufe (4) ein getrennter, durchgehender Kanal (14, 15) gebildet ist, in welchem die eingelegten Schenkel (2, 3) der Schlaufe durch Verformen von Randteilen (7, 8) des Plombenkörpers zur Bildung einer Hülse je in ihrem Kanal satt, jedoch längsverschiebbar, umschlossen sind, dadurch gekennzeichnet dass im Plombenkörper (6) angeordnete, in beide Kanäle (14, 15) ragende Sperrorgane (10) ein Verschieben des Plombenkörpers (6) längs der Schlaufenschenkel (2, 3) in einer Richtung erlauben, eine Verschiebung desselben in der entgegengesetzten Richtung jedoch durch Verfangen im Schlaufenmaterial verhindern.

2. Schiebeplombe nach Anspruch 1, dadurch gekennzeichnet, dass die freien Enden der beiden Schlaufenschenkel (2,3) unlösbar an einem flächigen oder körperlichen Informationsträger (1) verankert sind, und der Plombenkörper (6) zwischen dem Informationsträger und dem Schlaufenbogen (5) angeordnet ist und nur in Richtung auf den Schlaufenbogen (5) hin verschiebbar ist.

3. Schiebeplombe nach Anspruch 1 oder 2, dadurch gekennzeichnet, dass der Plombenkörper (6) ein durch Einbiegen zweier seitlicher Lappen (7,8) eines etwa rechteckigen Zuschnitts mit einer Rippe (9) entstandenes hülsenförmiges Gebilde ist, in welchem die Rippe (9) die Trennung des Hohlraumes in die beiden Kanäle (14,15) für die Schlaufenschenkel (2,3) bildet, und aus dessen zurückgebogenen beiden Lappen (7,8) die Sperrorgane (10) gegen die Kanäle (14,15) gerichtet in den Innenraum ragen.

4. Schiebeplombe nach einem der vorhergehenden Ansprüche, dadurch gekennzeichnet, dass der Plombenkörper (6) ein durch einen Stanz- und Biege- oder Pressvorgang aus einem Band entstandener Stanzling ist.

5. Schiebeplombe nach einem der vorhergehenden Ansprüche, dadurch gekennzeichnet, dass die Sperrogane durch aus dem Plombenkörper (6) ausgeschnittene und beim hülsenförmig um die in die Kanäle (14,15) eingelegten Schlaufenschenkel (2,3) verformten hülsenförmigen Gebilde zur Längsachse geneigt in jeden Kanal ragende federnde Zungen (10) gebildet sind.

## Claims

1. Sliding seal with a loop (4) of flexible, thread-like material, whereof the two sides (2, 3) pass through a seal body (6) and then are anchored on a flat or solid information carrier (1), in which case in the seal body (6), for each of the two parallel sides (2, 3) of the loop (4), a separate, continuous channel (14, 15) is formed, in which the inserted sides (2, 3) of the loop are enclosed by deforming edge parts (7, 8) of the seal body to form a sleeve in each case deep in their channel, but in a longitudinally displaceable manner, characterized in that locking members (10) located in the seal body (6) and projecting into both channels (14, 15) allow a displacement of the seal body (6) along the sides (2, 3) of the loop in one direction, but prevent a displacement thereof in the opposite direction, by catching in the loop material.

2. Sliding seal according to Claim 1, characterized in that the free ends of the two sides (2, 3) of the loop are undetachably anchored on a flat or solid information carrier 1 and the seal body (6) is located between the information carrier and the curve (5) of the loop and is displaceable solely in the direction of the curve (5) of the loop.

3. Sliding seal according to Claim 1 or 2, characterized in that the seal body (6) is a sleeve-like structure produced by bending-in two side flaps (7, 8) of an approximately rectangular blank with a rib (9), in which structure the rib (9) forms the separation of the cavity into the two channels (14, 15) for the sides (2, 3) of the loop and from the two bent-back flaps (7, 8) of which the locking members (10) project into the inside directed towards the channels (14, 15).

4. Sliding seal according to one of the preceding claims, characterized in that the seal body (6) is a stamped member produced from a strip by a stamping and bending or pressing operation.

5. Sliding seal according to one of the preceding claims, characterized in that the locking members are formed by resilient tongues (10) cut out of the seal body (6) and in the case of a sleeve-like structure deformed in the shape of a sleeve around the sides (2, 3) of the loop inserted in the channels (14, 15), project into each channel, inclined with respect to the longitudinal axis.

## Revendications

1. Plomb coulissant avec une boucle (4) faite d'un matériau en forme de fil, flexible, dont les deux branches (2, 3) traversent un corps de plomb (6) et sont ancrées ensuite sur un support d'informations (1) plat ou tridimensionnel, dans le corps de plomb (6), pour chacune des deux branches (2, 3) parallèles de la boucle (4) étant formé un canal (14, 15) continu, séparé, dans lequel les branches (2, 3) de la boucle, placées à l'intérieur, sont enfermées chacune dans leur canal, serrées, mais pouvant coulisser longitudinalement, pour former un manchon, par déformation de parties de bordure (7, 8) du corps de plomb, caractérisé en ce que des organes de blocage (10), placés dans le corps de plomb (6), s'engageant dans les deux canaux (14, 15), permettent un coulissement du corps de plomb (6) le long des branches (2, 3) de la boucle, dans un sens, mais empêchent un coulissement de celui-ci dans le sens opposé, par accrochage dans le matériau de la boucle.

2. Plomb coulissant selon la revendication 1, caractérisé en ce que les extrémités libres des deux branches (2, 3) de la boucle sont ancrées de manière inamovible sur un support d'informations (1) plat ou tridimensionnel, et le corps de plomb (6) est placé entre support d'informations et l'arc (5) de la boucle et ne peut coulisser qu'en direction de l'arc (5) de la boucle.

3. Plomb coulissant selon la revendication 1 ou 2, caractérisé en ce que le corps de plomb (6) est un produit en forme de manchon, formé par repliement de deux pattes (7, 8) latérales d'une pièce à peu près rectangulaire avec une nervure (9), dans lequel la nervure (9) forme la séparation de la cavité dans les deux canaux (14, 15) pour les branches (2, 3) de la boucle, et à partir de ses deux pattes (7, 8) repliées, les organes de blocage (10), orientés vers les canaux (14, 15), pénètrent dans le volume intérieur.

4. Plomb coulissant selon l'une des revendications précédentes, caractérisé en ce que le corps de plomb (6) est une pièce découpée obtenue par une opération de découpe et de cintrage ou à la presse dans une bande.

5. Plomb coulissant selon l'une des revendications précédentes, caractérisé en ce que les organes de blocage sont formés par des languettes (10) élastiques, découpées dans le corps de plomb (6), dans le cas du produit déformé en forme de manchon autour des branches (2, 3) de boucle placées dans les canaux (14, 15), les languettes pénétrant dans chaque canal en étant inclinées par rapport à l'axe longitudinal.
